# EUROPÄISCHE PATENTANMELDUNG

(11) **EP 0 487 880 A1**
(43) Veröffentlichungstag der Anmeldung: **03.06.1992**
(21) Anmeldenummer: 91117549.5
(22) Anmeldetag: 15.10.1991
(51) Int. Cl.: E03C 1/18, B65F 1/14

(54) **Einbauspüle mit Einsteckelement, insbesondere Abfallabwurfschacht**

(30) Priorität: 27.11.1990 DE 4037667
(71) Anmelder: GEBRUEDER THIELMANN AG Kommanditgesellschaft, D-35708 Haiger-Sechshelden (DE)
(72) Erfinder: Rücker, Heinz, W-6339 Bischoffen (DE)
(74) Vertreter: Langmaack, Jürgen, Dipl.-Ing.

(57) **Zusammenfassung**

Bei Einbauspülen mit integriertem Einsteckelement, insbesondere Abwurfschacht (10) für Abfälle wird der den darunterliegenden Schrankteil abdeckende Auflageteil (2) von der Durchstecköffnung (7) durchbrochen.

Um den Durchtritt von Schwallwasser zuverlässig zu unterbinden, wird die Durchstecköffnung (7) mit einem die angrenzenden Bereiche überragenden Wulst (8) versehen, den eine elastische Lippe (15) am Haltbund (11) des Einsteckelementes (10) von oben übergreift.

## Beschreibung

Die Erfindung betrifft eine Einbauspüle mit wenigstens einem Becken und wenigstens einer Durchstecköffnung in dem mit dem Becken verbundenen Auflageteil, in die ein Einsteckelement zum Abwerfen von Abfällen lösbar eingesteckt ist, wobei der die Durchstecköffnung begrenzende Bereich der Auflageteil einen nach unten weisenden umlaufenden Kragen aufweist.

Einbauspülen der vorstehend bezeichneten Art sind in vielfältigen Ausführungen bekannt. So zeigt beispielsweise die EP-A-299 540 eine Einbauspüle mit integrierter Halterung für einen herausziehbaren Abfallbehälter, bei der die Begrenzung der Durchstecköffnung für einen einsteckbaren Abwurfschacht vertieft ausgeführt ist. Der Abwurfschacht weist an seinem oberen Ende einen umlaufenden, radial nach außen gerichteten Kragen auf, der in einen Weichgummiring eingebettet ist. Mit Hilfe dieses Weichgummiringes soll nun vermieden werden, daß aus dem über dem Abwurfschacht nach oben offenen Abfallbehälter Gerüche austreten, wenn die Öffnung des Abwurfschachtes selbst mit einem Deckel verschlossen ist. Der Nachteil dieser vorbekannten Konstruktion besteht jedoch darin, daß bei der Benutzung der Spüle auftretende Schwall- und Tropfwassermengen in den Spalt zwischen der vertieften Begrenzung der Durchstecköffnung in der Spüle und dem Weichgummirand des Abwurfschachtes eintreten und auf der Außenfläche des Abwurfschachtes in den darunterliegenden Raum gelangen können. Statt eines Abwurfschachtes kann auch ein entsprechend bemessener Einsteckeimer oder Einsteckköcher verwendet werden. Diese möglichen Bauteile werden nachfolgend als Einsteckelement bezeichnet.

Der Erfindung liegt nun die Aufgabe zugrunde, eine Einbauspüle der vorstehend bezeichneten Art dahingehend zu gestalten, daß die Abdichtung der Spülenoberseite gegenüber dem darunterliegenden Raum, insbesondere dem darunterliegenden Küchenunterschrank im Bereich der Druchbrechung für ein Einsteckelement verbessert wird.

Diese Aufgabe wird erfindungsgemäß dadurch gelöst, daß sich der Kragen an einen an den Auflageteil angeformten und um die Durchstecköffnung umlaufenden Wulst anschließt, der die benachbarten Bereiche des Auflageteils überragt, und daß das Einsteckelement an seinem oberen Ende mit einem nach außen weisenden, im wesentlichen senkrecht zur Wand ausgerichteten Haltebund versehen ist, der mit einer umlaufenden, gegen das untere Ende weisenden elastischen Lippe versehen ist, die den Wulst der Durchstecköffnung von oben übergreift. Der Vorteil dieser Anordnung besteht darin, daß aus dem Becken austretendes Schwallwasser oder von einem als Abtropffläche ausgebildeten Bereich des Auflageteils abfließendes Wasser durch den hochstehenden Wulst abgeleitet wird und damit nicht in die Durchstecköffnung gelangen kann. Wird nun zusätzlich der Wulst auf seiner Außenseite mit einer elastischen Lippe überdeckt, wobei die Lippe zweckmäßigerweise so bemessen ist, daß sie bei eingestecktem Einsteckelement etwas aufgeweitet wird und damit unter Vorspannung auf der Außenseite des Wulstes anliegt, dann ergibt sich hier eine einwandfreie Abdichtung der Durchstecköffnung auch bei größeren Schwallwassermengen und auch gegenüber Spritzwasser, beispielsweise, wenn aus Unachtsamkeit eine an Spülbecken heute durchaus übliche Handbrause unmittelbar gegen den Rand des abgedeckten Einsteckelementes gerichtet werden kann, so daß hier der Durchtritt von Wasser nicht zu befürchten ist.

In vorteilhafter Ausgestaltung der Erfindung ist weiterhin vorgesehen, daß der Haltebund des Einsteckelementes an seinem Außenumfang mit einer Verankerungsnut versehen ist, in der ein Verankerungssteg eines ringförmigen elastischen, mit der elastischen Lippe versehenen Haltekörpers festgelegt ist. Dies bietet den Vorteil, daß das Einsteckelemente selbst aus einem stabilen, beispielsweise schlagfesten Kunststoff hergestellt werden kann, während die Haltelippe aus einem weichen Gummi oder gummiartigen Kunststoff als Formkörper hergestellt und unter entsprechender Vorspannung mit seinem Verankerungssteg in die Verankerungsnut eingesetzt werden kann. Der Querschnitt des Einsteckelementes und seines Haltebundes kann hierbei sowohl rund als auch eckig mit abgerundeten Ecken ausgebildet sein, da derartige ringförmige Formkörper in beliebiger Formgebung herstellbar sind.

In weiterer vorteilhafter Ausgestaltung der Erfindung ist vorgesehen, daß die dem oberen Ende der Einsteckelementes zugekehrte Begrenzung der Verankerungsnut in radialer Richtung größer ist als die andere Begrenzung und den elastischen Haltekörper übergreift. Hierdurch ergibt sich zum einen ein optisch einwandfreier Abschluß des oberen Randes, da durch die obere Begrenzung der Haltekörper mit der elastischen Lippe verdeckt wird. Zum anderen bietet die obere Begrenzung auch einen Schutz des Haltekörpers gegen mechanische Verletzungen, beispielsweise gegen unbeabsichtigte Schnitte, die sonst dazu führen würden, daß unter dem Einfluß der Vorspannung der ringförmige Haltekörper aufreißen würde. Außerdem erleichtert der überstehende obere Rand das Herausheben. Ein weiterer Vorteil besteht darin, daß durch das Zusammenwirken zwischen der in radialer Richtung längeren oberen Begrenzung und der kürzeren unteren Begrenzung auf den Haltekörper in Verbindung mit der Vorspannung ein Kippmoment ausgeübt werden kann, das den Haltekörper gegen die Innenseite der oberen Begrenzung drückt, so daß hier eine stabile und kippfeste Verbindung gegeben ist.

In weiterer vorteilhafter Ausgestaltung der Erfindung ist ferner vorgesehen, daß die dem unteren Ende des Einsteckelementes zugekehrte Stirnfläche des Haltebundes mit wenigstens drei Vorsprüngen versehen ist. Hierdurch ist gewährleistet, daß der in die Öffnung eingesetzte Abwurfschacht auf der Oberkante des umlaufenden Wulstes punktförmig und damit kippfrei abgestützt ist. Da hierdurch außerdem ein relativ breiter Spalt zwischen dem Kragen der Durchstecköffnung und der Wandung des Einsteckelementes gebildet wird, ist ein "Kriechen" der Flüssigkeit infolge Kapillarwirkung unterbunden.

In weiterer vorteilhafter Ausgestaltung der Erfindung ist vorgesehen, daß die Vorsprünge in stegartigen Verlängerungen auf der Außenwand des Einsteckelementes auslaufen. Dies hat den Vorteil, daß das zweckmäßigerweise leicht konisch ausgebildete Einsteckelement in seinem Außenumfang bis in den oberen Bereich hin einen deutlich geringeren Querschnitt aufweisen kann als der lichte Querschnitt der Durchstecköffnung, so daß das Durchstecken vereinfacht wird. Erst durch die ganz zum Schluß des Einsteckvorgangs wirksam werdenden stegartigen Verlängerungen auf der Wandaußenfläche erfolgt dann die Zentrierung und radiale Festlegung des Einsteckelementes in der Durchstecköffnung.

In weiterer Ausgestaltung der Erfindung ist vorgesehen, daß auf wenigstens zwei gegenüberliegenden Wandaußenflächen mit Abstand zum Haltebund jeweils wenigstens eine Rastnase angeordnet ist, die die freie Kante des Kragens der Durchstecköffnung übergreift. Durch die Anordnung derartiger Rastnasen ergibt sich eine einwandfreie Verriegelung des in die Durchstecköffnung eingesetzten Einsteckelementes. Bei entsprechender Gestaltung der Rastnasen kann außerdem eine nach unten gerichtete Zugkraft bewirkt werden, die die Dichtung anpreßt.

Die Erfindung wird anhand schematischer Zeichungen eines Ausführungsbeispieles näher erläutert. Es zeigen:
- Fig. 1: in perspektivischer Ansicht eine Einbauspüle,
- Fig. 2: einen Schnitt gem. der Linie II-II in Fig. 1,
- Fig. 3: in größerem Maßstab den Schnitt gem. Fig. 2 mit eingesetztem Abwurfschacht und Abschlußdeckel in angehobener Stellung (Schnittlinie III-III in Fig. 1).

In Fig. 1 ist eine Einbauspüle dargestellt, deren Becken 1 mit einer Auflage 2 verbunden ist, die aus einer geprägten Platine gefertigt ist und die einen umlaufenden erhöhten Begrenzungsrand 3 aufweist, der den Beckenbereich und eine Abtropffläche 4 umschließt. Neben dem Becken 1 weist die Auflage 2 ein Restebecken 5 auf, wobei zwischen dem Becken 1 und dem Restebecken 5 eine sogenannte Armaturenbank 6 vorhanden ist, auf der die Zulaufarmatur montiert wird. Der der Armaturenbank 6 zugeordnete Rand bildet die an der Gebäudewand anliegende Rückseite der Einbauspüle, die im übrigen in üblicher Weise zusammen mit einer anschließenden Arbeitsplatte die obere Abdeckung eines Unterschrankes bildet.

An der Vorderseite weist die Einbauspüle eine Durchstecköffnung 7 auf, die nach oben hin durch einen umlaufenden Wulst 8 begrenzt wird, der die benachbarten Bereiche der Auflage überragt. Dies ist in der Schnittdarstellung in größerem Maßstab in Fig. 2 dargestellt. Wie Fig. 2 erkennen läßt, weist die Durchstecköffnung 7 einen nach unten weisenden umlaufenden Kragen 9 auf, an den sich der die benachbarten Bereiche der Auflage 2 nach oben überragende Wulst 8 anschließt. Als Ausführungsbeispiel für ein Einsteckelement ist hier ein Abwurfschacht 10 vorgesehen, für den unterhalb der Durchstecköffnung 7 im Unterschrank ein entsprechender Abfallbehälter aufgestellt ist, der über den hier nur angedeuteten Abwurfschacht 10 mit der Durchstecköffnung 7 verbunden ist.

In Fig. 3 ist der Aufbau des Abwurfschachtes 10 in größerem Maßstab dargestellt. Der Abwurfschacht 10 ist an seinem oberen Ende mit einem Haltebund 11 versehen, der nach außen weist und im wesentlichen senkrecht zur Schachtwand ausgerichtet ist. An seinem Außenumfang ist der Haltebund 11 mit einer umlaufenden Verankerungsnut 12 versehen, in der über einen Haltekörper 13, der mit einem Verankerungssteg 14 versehen ist, eine gegen das untere Schachtende weisende umlaufende elastische Lippe 15 verbunden ist. Die elastische Lippe 15 ist hierbei so bemessen, daß sie den Wulst 8 der Durchstecköffnung 7 von oben übergreift. Die Lippe 15 ist hierbei in bezug auf den Außenumfang des Wulstes 8 so bemessen, daß sie bei eingestecktem Abwurfschacht 10 geringfügig aufgeweitet und damit unter Druck gegen die Außenseite des Wulstes 8 angepreßt wird. Zweckmäßig ist zwischen dem Wulst 8 und dem umgebenden Teil der Auflage 2 eine Fangrinne 20 eingeformt, die in ein angrenzendes Becken entleert.

Der in die Durchstecköffnung eingesetzte Abwurfschacht 10 wird mit einem Deckel 20 verschlossen, der den Haltebund 11 mit seiner elastischen Lippe 15 außen umgreift. In Fig. 3 ist aus Gründen der zeichnerischen Klarheit der Deckel 20 in einer geringfügig angehobenen Stellung wiedergegeben, die die Zuordnung der einzelnen Teile zueinander besser erkennen läßt.

Die dem oberen Schachtende zugekehrte Begrenzung 16 der Verankerungsnut 12 ist hierbei so ausgebildet, daß sie in radialer Richtung größer ist als die andere Begrenzung, so daß sie den elastischen Haltekörper 13 übergreift. Hierdurch ist sichergestellt, daß durch das Aufweiten der Lippe 15 der Verankerungssteg des Haltekörpers 13 aus der Verankerungsnut nicht herausgehebelt werden kann.

Die dem unteren Schachtende zugekehrte Stirnfläche des Haltebundes 11 ist, bezogen auf ihren Umfang, mit wenigstens drei Vorsprüngen 17 versehen, die in stegartige Verlängerungen 18 auf der Schachtwandaußenfläche auslaufen und die den eingesetzten Abwurfschacht 10 in der durch den Kragen 9 begrenzten Durchstecköffnung 7 zentrieren. Auf der Schachtwandaußenfläche können getrennt oder aber, wie auf der rechten Zeichnungsseite dargestellt, in Verbindung mit den stegartigen Verlängerungen 18 Rastnasen 19 angeordnet sein, die die freie Kante des Kragens 9 bei eingestecktem Abwurfschacht von unten übergreifen. Da der Abwurfschacht vorzugsweise aus einem Kunststoff hergestellt ist, während die Spüle vorzugsweise aus Edelstahl, oder auch eis einem duroplastischen Kunststoff hergestellt ist, genügt die geringfügige Querelastizität der Schachtwand, um beim Einstecken des Abwurfschachtes die Rastnase im das erforderliche geringe Maß zurückfedern zu lassen.

## Patentansprüche

1. Einbauspüle mit mindestens einem Becken und wenigstens einer Durchstecköffnung in dem mit dem Becken verbundenen Auflageteil, in die ein Einsteckelement zum Abwerfen von Abfällen lösbar eingesteckt ist, wobei der die Durchstecköffnung begrenzende Bereich des Auflageteils einen nach unten weisenden umlaufenden Kragen aufweist, **dadurch gekennzeichnet**, daß sich der Kragen (9) an einen an den Auflageteil (2) angeformten und um die Durchstecköffnung (7) umlaufenden Wulst (8) anschließt, der die benachbarten Bereiche des Auflageteils (2) überragt, und daß das Einsteckelement (10) an seinem oberen Ende mit einem nach außen weisenden, im wesentlichen senkrecht zur Wand ausgerichteten Haltebund (11) versehen ist, der mit einer umlaufenden, gegen das untere Ende weisenden elastischen Lippe versehen ist, die den Wulst (8) der Durchstecköffnung (7) von oben übergreift.

2. Einbauspüle nach Anspruch 1, dadurch gekennzeichnet, daß der Haltebund (11) des Einsteckelementes (10) an seinem Außenumfang mit einer Verankerungsnut (12) versehen ist, in der ein Verankerungssteg (14) eines ringförmigen elastischen, mit der elastischen Lippe (15) versehenen Haltekörpers (13) festgelegt ist.

3. Einbauspüle nach Anspruch 2, dadurch gekennzeichnet, daß die dem oberen Ende des Einsteckelementes (10) zugekehrte Begrenzung (16) der Verankerungsnut (12) in radialer Richtung größer ist als die andere Begrenzung und den elastischen Haltekörper (13) übergreift.

4. Einbauspüle nach einem der Ansprüche 1 bis 3, dadurch gekennzeichnet, daß die dem unteren Ende des Einsteckelementes (10) zugekehrte Stirnfläche des Haltebundes (11) mit wenigstens drei Vorsprüngen (17) versehen ist.

5. Einbauspüle nach einem der Ansprüche 1 bis 4, dadurch gekennzeichnet, daß die Vorsprünge (17) in stegartige Verlängerungen (18) auf der Wandaußenfläche übergehen.

6. Einbauspüle nach einem der Ansprüche 1 bis 5, dadurch gekennzeichnet, daß auf wenigstens zwei gegenüberliegenden Wandaußenflächen mit Abstand zum Haltebund (11) jeweils wenigstens eine Rastnase (19) angeordnet ist, die die freie Kante des Kragens (9) der Durchstecköffnung (7) von unten übergreift.
